# EUROPÄISCHE PATENTANMELDUNG

(11) **EP 0 402 636 A1**
(43) Veröffentlichungstag der Anmeldung: **19.12.1990**
(21) Anmeldenummer: 90109030.8
(22) Anmeldetag: 14.05.1990
(51) Int. Cl.: B65D 83/14, B05B 11/00

(54) **Vorrichtung, bestehend aus einem Vorratsbehälter und einer auf eine Sprühkopfpumpe wirkende Betätigungstaste**

(30) Priorität: 16.06.1989 DE 8907347 U
(71) Anmelder: Wella Aktiengesellschaft, D-64295 Darmstadt (DE)
(72) Erfinder: Hildebrandt, Bodo, D-6086 Riedstadt (DE)

(57) **Zusammenfassung**

Eine nach dem Hebelprinzip auf eine Sprühkopfpumpe 4 wirkende Betätigungstaste 5 hat einen sehr kurzen Lastarm und die Sprühkopfpumpe 4 ist in einem Vorratsbehälter 2 parallel zur vertikalen Mittellinie eines Aufsatzes 1 in Richtung zu einer Öffnung 8 des Aufsatzes 1 versetzt angeordnet. Dadurch kann bei vorgegebener Hebellänge die auf zuwendende Kraft verringert oder bei gleichbleibender Kraft die Hebellänge verkürzt werden.

## Beschreibung

Die Erfindung betrifft eine Vorrichtung gemäß dem Oberbegriff des Anspruchs 1.

Die Verwendung von Sprühkopfpumpen zur manuellen Ausbringung und Zerstäubung von portionierten Flüssigkeitsmengen, welche aus einem Vorratsbehältnis entnommen werden, ist hinlänglich bekannt. Solche Pumpen benötigen zu ihrer Wirkungsweise im allgemeinen einen größeren manuell aufzubringenden Druck als er bei der Verwendung von Spraydosen mit Treibgas vom Verbraucher auszuüben ist. Noch höher ist die aufzuwendende Kraft bei doppeltwirkenden Pumpen. Bei diesen führt nicht nur das Herunterdrücken eines Arbeitskolbens zum Zerstäuben einer Flüssigkeit, sondern auch die sich nach dem Herunterdrücken gegen eine Feder anschließende Rückstellbewegung (DE-PS 32 46 442).

Zur Verringerung der vom Verbraucher anzuwendenden Kraft sind deshalb Betätigungsvorrichtungen entwickelt worden, die nach einem Hebelprinzip arbeiten. Dabei wird ein Lastarm manuell betätigt und ein Kraftarm überträgt die vergrößerte Kraft auf einen Sprühkopf. Eine derartige Vorrichtung wird sowohl in der DE-PS 25 58 645, als auch in der FR-PS 2 398 196 beschrieben.

Nachteilig erweist sich bei den bekannten Betätigungsvorrichtungen zur Herabsetzung der vom Verbraucher auf Sprühkopfpumpen auszuübenden Kraft die zu große Lastarmlänge. Daraus resultiert entweder ein längerer Kraftarm, um ein günstiges, das heißt großes Verhältnis von Kraftarmlänge zu Lastarmlänge zu erzielen, oder aber die vom Verbraucher auszuübende Kraft ist vergleichsweise höher und der Kraftarm entsprechend kürzer. Bei der Konstruktion eines Aufsatzes mit einer als Hebel wirkenden Betätigungstaste ist die Kraftarmlänge aber baulich begrenzt. Ragt ein Hebelarm deutlich aus einem Aufsatz heraus, so wirkt sich dies nachteilig auf die Packungsdichte für die Lagerung und den Transport eines damit ausgestatteten Vorratsbehälters aus.

Der Erfindung liegt die Aufgabe zugrunde, eine gattungsgleiche Vorrichtung mit einer nach dem Hebelprinzip auf eine Sprühkopfpumpe wirkenden Betätigungstaste und die Sprühkopfpumpe hinsichtlich ihrer Position in einem Vorratsbehälter derart vorzusehen, daß die Betätigungstaste mit einer verkürzten Lastarmlänge auf die Pumpe wirkt.

Gelöst wird diese Aufgabe gemäß dem kennzeichnenden Teil des Anspruchs 1. Danach ist die Sprühkopfpumpe eines Vorratsbehälters parallel in Richtung zum Gelenk einer als einarmiger Hebel auf den Sprühkopf wirkenden Betätigungstaste versetzt.

Dadurch kann bei gleicher Hebellänge die aufzuwendende Kraft verringert oder bei gleichbleibender Kraft die Hebellänge verkürzt werden.

Weitere vorteilhafte Ausbildungen der Erfindung gehen aus den Unteransprüchen hervor. So ist gemäß Anspruch 2 die Betätigungstaste durch Zapfen drehbar gelagert.

Eine besonders vorteilhafte Ausführungsform der Erfindung wird nach Anspruch 3 dadurch erreicht, daß die Betätigungstaste und der Aufsatz mittels eines Filmscharniergelenks einstückig ausgestaltet sind, wodurch eine kostengünstige Herstellung möglich ist.

Zur Anzeige einer Erstbenutzung ist gemäß den Ansprüchen 4 und 5 ein Sicherungselement für die Betätigungstaste vorgesehen.

Nach Anspruch 6 werden Betätigungstaste, Aufsatz und Element einstückig ausgestaltet.

Ein besonders großer Vorteil bei der Verwendung der erfindungsgemäßen Vorrichtung ergibt sich, wenn gemäß Anspruch 7 eine doppeltwirkende Sprühkopfpumpe verwendet wird.

Bei einer Ausgestaltung des Aufsatzes als Schutzkappe (Anspruch 8) ist dieser mit einem geringeren Materialaufwand herstellbar als ein Aufsatz, der zusätzlich mit einer Schutzkappe versehen wird.

Die Befestigung der Schutzkappe am Vorratsbehälter erfolgt nach Anspruch 9 vorteilhaft mittels einer Schnappverbindung.

Im folgenden wird die Erfindung anhand von Ausführungsbeispielen darstellenden Zeichnungen näher erläutert. Es zeigt:
Fig. 1 a in einer Seitendarstellung mit teilweisem Vertikalschnitt einen Vorratsbehälter mit Sprühkopfpumpe und einem Aufsatz mit Betätigungstaste,
Fig. 1b in einer Seitendarstellung mit teilweisem Vertikalschnitt den Vorratsbehälter mit Sprühkopfpumpe und den Aufsatz mit gedrückter Betätigungstaste,
Fig. 2 in perspektivischer Darstellung einen Aufsatz mit umgeklappter Betätigungstaste,
Fig. 3 in perspektivischer Darstellung mit Teilschnitt einen Aufsatz mit abgewandeltem Gelenk,
Fig. 4 in perspektivischer Darstellung den um 180 Grad um die Längsachse verdrehten Aufsatz gemäß der Fig. 3,
Fig. 5 in einer Seitenansicht ein Aufsatz in abgewandelter Geometrie und
Fig. 6 in einer Draufsicht der Aufsatz entsprechend Fig. 5.

Der Aufsatz 1 ist auf einem zylinderförmigen Vorratsbehälter 2 mit einem parallel zur vertikalen Mittellinie 3 des Aufsatzes 1 versetzten Sprühkopfpumpe 4 angebracht. Die Betätigungstaste 5 am Aufsatz 1 berührt mit dem Dorn 5a (Fig. 1a, Fig. 2) den Sprühkopf 6 der Sprühkopfpumpe 4 lastseitig in einarmiger Hebelung (Fig. 1a). Der Hubweg des Sprühkopfes 6 ist konstruktiv durch die Pumpe vorgegeben. Die in ihm eingebaute Düse 7 ist für einen Durchtritt eines Sprühkegels 14 durch eine Öffnung 8 im Aufsatz 1 ausgerichtet. Die Öffnung ist in Form einer von Halbkreisflächen an den horizontalen Kanten erweiterten Rechteckfläche ausgestaltet (Fig. 3) . Der Radius des Halbkreises entspricht in etwa dem Radius der Kreisfläche, die durch einen Schnitt senkrecht zur Kegelachse im Durchtritt des Sprühkegels 14 durch die Wandung des Aufsatzes entsteht. Die Betätigungstaste 5 ist durch ein an ihrem kraftseitigen Ende angebrachten Element 9 hinsichtlich einer Betätigung gesichert (Fig. 1a). Dieses Element 9 ist aus dem gleichen Kunststoff geformt wie der Aufsatz 1 und mit diesem und der Betätigungstaste 5 durch filmartig verdünnte Kunststoffstege 10 verbunden (Fig. 1a, Fig. 4). Eine ähnliche Verbindung besteht in Form eines Gelenkes 11 zwischen der Betätigungstaste 5 und dem oberhalb der Öffnung 8 verlaufendem Bereich des Aufsatzes 1 (Fig. 1a, 1b und 2). Während das Gelenk 11 das Filmscharnier 11A zwischen Aufsatz 1 und Betätigungstaste 5 darstellt, sind die Kunststoffstege 10 Sollbruchstellen zur Entfernung des als Erstbenutzungsanzeige und Transportsicherung dienenden Elements 9 am Aufsatz 1. Nach dem Abbrechen des Elements 9 wird die Betätigungstaste 5 bis in eine durch den Hubweg des Sprühkopfes 6 festgelegte Position heruntergedrückt (Fig. 1b). Für die unterste Stellung gelten hinsichtlich der Geometrie des unteren Bereichs der Öffnung 8 die gleichen Verhältnisse wie für den oberen.

Aufsatz 1, Betätigungstaste 5 mit Dorn 5a und sicherndes Element 9 können, als einstückiges Bauteil, zum Beispiel im Spritzverfahren, gefertigt werden. Dies ist auch bei der Ausgestaltung der Tastenbefestigung am Aufsatz 1 in Form von Lagern 12 für Zapfen 13 an der Betätigungstaste 5 möglich, wenn ein Element 9 verwendet wird (Fig. 3). Die Zapfen 13 werden nach Fertigstellung des kompletten Bauteils in die Lager 12 eingeklinkt und rasten dort ein.

Der als Schutzkappe 15 ausgebildete Aufsatz 1 wird mittels einer lösbaren Schnappverbindung 16 auf den Vorratsbehälter 2 gesteckt.

Durch die verschobene Lage der Sprühkopfpumpe 4 parallel zur vertikalen Mittellinie 3 des Aufsatzes 1, beziehungsweise des Vorratsbehälters 2, kann eine stärkere Hebelwirkung mit der Betätigungstaste 5 erzeugt werden als bei einer konzentrisch zur vertikalen Mittellinie 3 angeordneten Sprühkopfpumpe.

Die in den Figuren 5 und 6 dargestellte Geometrie des Aufsatzes 1 gestattet zudem in einfacher Weise ein manuelles Drücken der Betätigungstaste 5 durch einen senkrecht zu dieser herangeführten Finger der den Vorratsbehälter 2 haltenden Hand eines Anwenders.

Der Aufsatz ist auf ein Behältnis mit Sprühkopfpumpe aufsteckbar oder aufschraubbar. Er kann mitsamt einer Betätigungstaste und einem sichernden Element (für Erstbenutzung und Transport) einstückig geformt werden. Dadurch ist eine kostengünstige Herstellung möglich. Die auf einen Sprühkopf einer Sprühkopfpumpe vom Verbraucher manuell ausgeübte Kraft wird durch eine Hebelvorrichtung mit sehr kurzem Lastarm deutlich verringert.
1 Aufsatz
2 Vorratsbehälter
3 vertikale Mittellinie des Aufsatzes
4 Sprühkopfpumpe
5 Betätigungstaste
5A Dorn
6 Sprühkopf
7 Düse
8 Öffnung
9 Element
10 Kunststoffsteg
11 Gelenk
11A Filmscharnier
12 Lager
13 Zapfen
14 Sprühkegel
15 Schutzkappe
16 Schnappverbindung

## Patentansprüche

1. Vorrichtung, bestehend aus einem Vorratsbehälter für Flüssigkeit und einer auf eine Sprühkopfpumpe wirkende, an einem mit dem Vorratsbehälter verbundenen Aufsatz gelenkig angebrachte Betätigungstaste, **dadurch gekennzeichnet ,** daß die Sprühkopfpumpe (4) im Vorratsbehälter (2) parallel zur vertikalen Mittellinie (3) des Aufsatzes (1) in Richtung zu einer Öffnung (8) des Aufsatzes (1) versetzt angeordnet ist, daß die als einarmiger Hebel auf den Sprühkopf (6) wirkende Betätigungstaste (5) öffnungsseitig mit dem Aufsatz (1) durch ein Gelenk (11) verbunden ist, und durch dessen Öffnung (8) der Durchtritt des sich vertikal um eine maximale Wegstrecke bewegbaren Sprühkegels (14) erfolgt.

2. Vorrichtung nach Anspruch 1 , **dadurch gekennzeichnet ,** daß die Betätigungstaste (5) über zwei Zapfen (13) in Lagern (12) am Aufsatz (1 angebracht ist.

3. Vorrichtung nach Anspruch 1 , **dadurch gekennzeichnet ,** daß die Betätigungstaste (5) und der Aufsatz (1) einstückig ausgestaltet sind und das Gelenk (11) zwischen der Betätigungstaste (5) und dem Aufsatz (1) als Filmscharnier (11A) ausgebildet ist.

4. Vorrichtung nach einem der Ansprüche 1 bis 3, **dadurch gekennzeichnet ,** daß die Betätigungstaste (5) mit einem die Erstbenutzung anzeigenden Element (9) versehen ist.

5. Vorrichtung nach Anspruch 4, **dadurch gekennzeichnet,** daß das Element (9) in Form eines abtrennbaren Kunststoffteils im vorgesehenen Bewegungsbereich des Lastarmendes der als einarmiger Hebel wirkenden Betätigungstaste (5) ausgeführt ist.

6. Vorrichtung nach Anspruch 4 oder 5, **dadurch gekennzeichnet ,** daß der Aufsatz (1 ), die Betätigungstaste (5) und das Element (9) einstückig aus Kunststoff gestaltet sind.

7. Vorrichtung nach mindestens einem der Ansprüche 1 bis 6, **dadurch gekennzeichnet ,** daß eine doppeltwirkende Sprühkopfpumpe (4) verwendet wird.

8. Vorrichtung nach einem der vorgenannten Ansprüche, **dadurch gekennzeichnet ,** daß der Aufsatz (1) als Schutzkappe (15) ausgestaltet ist.

9. Vorrichtung nach Anspruch 8, **dadurch gekennzeichnet ,** daß die Schutzkappe (15) am Vorratsbehälter (2) mittels einer lösbaren Schnappverbindung (16) befestigt ist.
